# EUROPÄISCHE PATENTSCHRIFT

(11) **EP 1 547 930 B1**
(45) Veröffentlichungstag und Bekanntmachung des Hinweises auf die Patenterteilung: **26.04.2006**
(21) Anmeldenummer: 03029570.3
(22) Anmeldetag: 22.12.2003
(51) Int. Cl.: B65D 5/74, B65D 51/22, B65D 47/36, B65D 47/38, B65D 47/26

(54) **Vorrichtung zur vollständigen Abtrennung von Kunststoffteilen in Verschlüssen**
Device for the complete removal of plastic parts from closures
Dispositif pour détacher entièrement des parties en plastique des fermetures

(43) Veröffentlichungstag der Anmeldung: 29.06.2005
(73) Patentinhaber: SEMADENI AG, CH-3072 Ostermundigen (CH)
(72) Erfinder: Semadeni, Patrick, CH-3074 Muri (CH)

(56) Entgegenhaltungen:
- EP-A- 0 301 914
- EP-A- 0 421 821
- GB-A- 2 202 212
- US-A- 5 505 235

## Beschreibung

Die Erfindung betrifft eine Vorrichtung entsprechend dem Oberbegriff des Anspruchs 1.

Damit Produkte in festen Behältnissen geschützt vor äusseren Einflüssen, insbesondere vor Verschmutzung, gelagert werden können, sind Verschlüsse notwendig. Damit bei Produkten, wie beispielsweise Lebensmitteln, der Gehalt an flüchtigen Bestandteilen und damit auch dessen Aroma bei der Lagerung nicht abnimmt, müssen diese Produkte in Behältnissen mit dicht schliessenden Verschlüssen gelagert werden. Der Verschluss muss also während der Lagerung einerseits Schutz vor äusseren Einflüssen und andererseits Schutz vor der Gehaltsabnahme an flüchtigen Bestandteilen bieten. Verschlüsse mit Schutzvorrichtungen sind bereits bekannt und werden beispielsweise für die Verpackung von Gewürzen verwendet. Die Schutzvorrichtung muss im weiteren die Anforderungen an eine Erstöffnungsgarantie erfüllen, die insbesondere im Handel mit vorverpackten Lebensmitteln notwendig ist. Die Schutzvorrichtung muss bei Bedarf leicht und ohne Vorkenntnisse vom Konsumenten entfernt werden können. Drehverschlüsse der eingangs erwähnten Art werden in den Patentschriften US 2 167 574, GB 2 202 212 A (Robinson & Sons), FR 1.407.730 (Guy Vanotti), DE 1 282 545 (Walter Sarstedt) und GB 1 013 353 (Shell) beschrieben.

Es ist bekannt, dass beispielsweise Gewürze in Streubehältern in kleinen Mengen entnommen werden müssen und dazu Schnappdeckel oder Drehverschlüsse mit Streusieben mit unterschiedlich grossen Öffnungen eingesetzt werden. Durch Drehen des Oberteils des Drehverschlusses können unterschiedlich grosse Öffnungen eingestellt werden, womit unterschiedlich grosse Mengen des Inhalts entnommen werden können. Die Drehverschlüsse sind durch Drehen des Oberteils des Verschlusses wieder verschliessbar und schützen so den Inhalt des Behälters vor äusseren Einflüssen. Es ist bekannt, dass solche Verschlüsse auch mit Erstöffnungsgarantie hergestellt werden können und so die notwendigen Sicherheiten bezüglich unbefugter Öffnung und Entnahme der Produkte aufweisen. Zur Verpackung von Gewürzen mit Verschlüssen ohne diese Erstöffnungsgarantie sind dagegen zusätzliche Vorrichtungen wie Garantiebänder, Ausgussfenster, die eingedrückt werden müssen, Schutzfolien über dem ganzen Verschluss oder Schutzkleber auf den Öffnungen notwendig, um die im Handel von vorverpackten Lebensmitteln notwendige Erstöffnungsgarantie herzustellen. Es haben sich daher Drehverschlüsse mit Aromaschutz und Erstöffnungsgarantie bewährt, die sich wieder verschliessen lassen und die ohne zusätzliche Vorrichtungen wie Garantiebänder, Ausgussfenster, Schutzfolien oder Schutzkleber hergestellt werden können. Es handelt sich dabei beispielsweise um Drehverschlüsse ganz aus Kunststoff, bei denen Teile davon durch Drehbewegungen einer Kunststoffklinge im Verschluss aufgeschnitten werden und dadurch eine Öffnung freigeben, welche der Entnahme von Gewürzen dient. Drehverschlüsse der erwähnten Art werden in den Patentschriften GB 2 202 212 A (Robinson & Sons), FR 1.407.730 (Guy Vanotti), DE 1 282 545 (Walter Sarstedt) und GB 1 013 353 (Shell) beschrieben. Es ist aber bekannt, dass die verwendbaren Kunststoffe für die Kunststoffklinge nicht die zum vollständigen Abschneiden von anderen Kunststoffteilen notwendige Festigkeit aufweisen. Andererseits weisen die abzuschneidenden Kunststoffteile generell eine hohe Reissdehnung auf. Es ist mit den bekannten Vorrichtungen daher meistens nur ein teilweises Aufschneiden der schützenden Kunststoffteile möglich. In vielen Fällen verformt sich die Kunststoffklinge, klappt dann das abzuschneidende Kunststoffteil um 180° herum und schiebt sich dann darüber, noch bevor der Schneidevorgang ganz abgeschlossen ist, und dies, weil die Schnitteigenschaften der Kunststoffklinge den gestellten Anforderungen nicht genügen. Der gewünschte Effekt, und zwar die in jedem Fall einfache und vollständige Abtrennung des schützenden Kunststoffteils, ist mit der eingangs erwähnten Art meistens nicht möglich.

Die einfache, sichere und wirksame Öffnung von Behältnissen ist jedoch im Handel mit Gewürzen notwendig. Es besteht gerade bei Lebensmittelbehältern, und da insbesondere bei Behältnissen für Gewürze, ein Bedarf an Drehverschlüssen mit Aromaschutz und Erstöffnungsgarantie, die sich wieder verschliessen lassen, die mit wenigen Verfahrensschritten hergestellt werden können und die einfach, sicher und wirksam von Konsumenten geöffnet werden können.
- Aufgabe der Erfindung ist es deshalb, einen Verschluss mit Erstöffnungsgarantie und Aromaschutz zu schaffen, der mit einer im Drehverschluss integrierten Schneidevorrichtung durch eine einzige Drehbewegung von Konsumenten einfach und vollständig geöffnet werden kann.
- Aufgabe der Erfindung ist es, einen sicheren Drehverschluss zu schaffen, wodurch jede Gefahr von Verletzungen während und nach der Drehbewegung, insbesondere durch eine möglicherweise gefährliche Schneidevorrichtung oder durch ein unvollständiges Entfernen von spitzigen Kunststoffteilen, vermieden wird.
- Aufgabe der Erfindung ist es, einen einfachen, sicheren und wirksamen Drehverschluss ganz aus Kunststoff zu schaffen, der ohne metallische Schneidevorrichtungen auskommt.
- Aufgabe der Erfindung ist es, diese Vorrichtungen im Drehverschluss zu integrieren und auf Schutzeinrichtungen wie Schutzfolien oder Schutzkleber zu verzichten. Der Drehverschluss soll einfach in der Herstellung sein und er soll durch eine einfache Drehbewegung leicht zu öffnen sein.

Diese Aufgabe wird durch einen Drehverschluss mit den Merkmalen des Anspruchs 1 gelöst.

Erfindungsgemäss wird dies mit einem Drehverschluss aus Kunststoff erreicht, bestehend aus zwei Teilen, mit einem unteren Teil zum Aufschrauben und Befestigen des Drehverschlusses auf dem Behälter und einem aufgesetzten oberen Teil, der mit Drehbewegungen eine Öffnung im unteren Teil aufschneiden kann. Dazu wird eine im Verschluss integrierte Vorrichtung eingesetzt, die zur vollständigen Entfernung des abzuschneidenden Kunststoffteils führt. Erfindungsgemäss wird die Aufgabe mit einer Vorrichtung gelöst, bei der sich die Kunststoffklinge beim Schneidevorgang in dem abzuschneidenden Kunststoffteil verkeilt. Die Schneidevorrichtung mit der Kunststoffklinge ist dabei vorteilhaft so zu gestalten, dass die Kunststoffklinge des oberen Teils zunächst auf den unteren Teil des vorstehenden Kunststoffteils stösst, um die vorausgesetzte Schneidewirkung zu erreichen. Durch Drehen wird das vorstehende Kunststoffteil aufgeschnitten und nach oben abgestossen. Durch den günstigen Schneidewinkel der Kunststoffklinge erfolgt das Aufschneiden zunächst noch problemlos. Nach Durchschneiden des grösseren Teils des abzuschneidenden Kunststoffteils stösst die Kunststoffklinge auf die Vorrichtung, welche die Kunststoffklinge verkeilt und einen Widerstand erzeugt. Noch vor Ende des Schneidevorgangs wird beim Drehvorgang zur Öffnung von der Kunststoffkünge eine Zugspannung auf das zu öffnende Kunststoffteil erzeugt. Dies führt trotz hoher Reissdehnung der verwendbaren Kunststoffe schlussendlich zum wirksamen und vollständigen Abreissen des zu entfernenden Kunststoffteils. Erst mit der gewählten Vorrichtung kann das vorstehende Kunststoffteil einfach, sicher und in jedem Fall unwiderrufbar vom unteren Teil abgetrennt werden.

Als Vorrichtung wurden dabei Rückhalterippen gewählt, wobei die geometrische Formauslegung so gewählt wurde, dass die Rückhalterippen im notwendigen Spritzgussverfahren leicht hergestellt werden können und so dass die Kunststoffklinge beim Schneidevorgang in jedem Fall verkeilt wird, sich dann nicht verformen kann, das abzuschneidende Kunststoffteil nicht vollständig umklappen kann und sich die Kunststoffklinge nicht darüber schieben kann. Die Rückhalterippe muss ausserdem entsprechend der verwendeten Kunststoffe sowie der verwendeten geometrischen Formauslegung der Kunststoffklinge und des abzuschneidenden Kunststoffteils unterschiedliche Formen aufweisen. Die Rückhalterippe im vorstehenden Kunststoffteil wird im selben Verfahrensschritt hergestellt wie der ganze untere Teil des Drehverschlusses. Es sind daher keine zusätzlichen Verfahrensschritte in der Herstellung des Verschlusses und der Verpackung notwendig.

Die Kunststoffklinge im oberen Teil wird durch eine Verjüngung der Dicke des oberen Teils erreicht. Das leichte Aufschneiden des vorstehenden Kunststoffteils im unteren Teil wird durch eine dünne Wandstärke an der Verbindungsstelle zum unteren Teil erreicht, womit das vorstehende Kunststoffteil leichtgängig aufgeschnitten werden kann. Je dünner die Wandstärke, um so leichter lässt sich das vorstehende Kunststoffteil vom unteren Teil des Drehverschlusses aufschneiden. Die Drehkraft bei der Drehbewegung wird von der beschriebenen Wandstärke des vorstehenden Kunststoffteils im unteren Teil, von dessen Dicke, Grösse, Form sowie vom Schneidewinkel und von der Grösse der Schneidekante im oberen Teil des Drehverschlusses bestimmt. Dabei wird auch die unterschiedliche Elastizität der unterschiedlichen Kunststoffmaterialien des oberen und unteren Teils genutzt. Im unteren Teil werden vorteilhaft weichere Kunststoffe und im oberen Teil des Drehverschlusses vorteilhaft härtere Kunststoffe eingesetzt. Ein Drehverschluss mit Schneidevorrichtung aus einem unteren und oberen Teil wird vorzugsweise aus herkömmlichen thermoplastischen Werkstoffen wie Polyäthylen (kleiner oder grosser Dichte) und ähnlichen Werkstoffen, die mit den Inhalten des Behälters verträglich sind, im Spritzgussverfahren hergestellt.

Nachfolgend werden zwei Ausführungsbeispiele der Erfindung unter Bezugnahme auf die Figuren beschrieben. Es zeigen
- Figur 1:: eine perspektivische Ansicht eines Drehverschlusses, bestehend aus einem unteren, auf dem Behältnis fest sitzendem Teil und einem oberen, leicht drehbaren Teil
- Figur 2a:: eine perspektivische Ansicht von oben des oberen Teils gemäss Fig. 1
- Figur 2b:: eine perspektivische Ansicht von oben des unteren Teils gemäss Fig. 1
- Figur 3:: eine perspektivische Ansicht von unten des unteren Teils gemäss Fig. 1
- Figur 4:: ein Querschnitt des unteren Teils gemäss Fig. 3 während dem Abreissvorgang
- Figur 5:: eine perspektivische Ansicht eines anderen Drehverschlusses, bestehend aus einem unteren auf dem Behältnis fest sitzendem Teil und einem oberen leicht drehbaren Teil
- Figur 6:: eine perspektivische Ansicht von unten des unteren Teils gemäss Fig. 5

Die perspektivische Skizze der Fig.1 zeigt ein Ausführungsbeispiel eines erfindungsgemässen Drehverschlusses mit Rückhalterippe. Der Drehverschluss setzt sich aus einem unteren Teil 3 gemäss den perspektivischen Skizzen der Fig.2b und Fig.3 und einem oberen Teil 4 gemäss den perspektivischen Skizzen der Fig.2a zusammen, wobei der obere Teil 4 auf den unteren Teil 3 aufgesetzt wird und um die Achse 5 leicht drehbar ist. Der Drehverschluss mit Kunststoffklinge wird auf das Behältnis durch ein im unteren Teil 3 vorhandenes Gewinde 19 aufgeschraubt. Es sind jedoch auch keine oder andersgeformte Gewinde anwendbar in Verbindung mit dem erfindungsgemässen Drehverschluss mit Rückhalterippe.

Schnappflügel 12 im unteren Teil 3 verhindern, dass sich der untere Teil 3 vom oberen Teil 4 beim Drehen lösen lässt. In Verbindung mit dem Drehverschluss mit Kunststoffklinge ist dabei jede andere Form und jede andere Anzahl von Schnappflügeln anwendbar.

Die Drehrichtung des oberen Teils 4 ist mit einem Pfeil 6 gekennzeichnet, wobei der Pfeil und damit die Drehrichtung, in Verbindung mit dem erfindungsgemässen Drehverschluss mit Rückhalterippe, auch in die umgekehrte Richtung zeigen kann.

Die Kunststoffklinge 2 setzt sich aus einer Öffnung 7 und einer, einem Messer nachgebildeten, abgeschrägten Schneidekante 14 aus Kunststoff zusammen. Die Kunststoffklinge 2 muss mindestens die Breite des vorstehenden Kunststoffteils 8 aufweisen. Die Kunststoffklinge 2 kann jedoch von sehr klein bis zur Grösse des Radius des oberen Teils gestaltet werden. Die Kunststoffklinge 2 kann, wie im Ausführungsbeispiel, gerade oder auch in gekrümmter oder spitziger Form eingesetzt werden. Es sind auch mehrere Schneidvorrichtungen 2 und mehrere vorstehende Kunststoffteile 8 anwendbar.

In die Öffnung 7 des oberen Teils passt das vorstehende Kunststoffteil 8, welches bei der Drehbewegung mit Hilfe der Kunststoffklinge 2 aufgeschnitten werden soll.

Der Querschnitt in der Skizze Fig.4 zeigt das vorstehende Kunststoffteil 8 mit der dünnen Kunststoffwand 9 zum unteren Teil gemäss Fig. 2b, die beim Schneidevorgang durchtrennt wird. Wandstärke der Kunststoffwand 9 und Dicke des vorstehenden Kunststoffteils 8, Form und Breite der Schneidekante 14 sowie der Schneidewinkel der Kunststoffklinge 2 beeinflussen die für die Drehbewegung notwendige Drehkraft. Wird nun der obere Teil 4 gedreht, so stösst die Schneidekante 14 der Kunststoffklinge 2 auf die dünne Kunststoffwand 9 des vorstehenden Kunststoffteils 8 im unteren Teil 3. Bei Fortsetzung der Drehbewegung schneidet sich die Schneidekante 14 in die dünne Kunststoffwand 9 des vorstehenden Kunststoffteils 8. Die Schneidekante 14 trennt dabei die dünne Kunststoffwand 9, welche das vorstehende Kunststoffteil 8 mit dem unteren Teil 3 verbindet. Bei Fortsetzung der Drehbewegung schiebt sich die Schneidekante 14 und die Kunststoffklinge 2 unter das vorstehende Kunststoffteil 8 wobei die Kunststoffwand 9 weiter durchtrennt wird. Nach fast vollständigem Durchschneiden der seitlichen Verbindungen 9 stösst die Schnittkante 14 jedoch bei der Rückhalterippe 19 auf Widerstand. Die Schneidekante 14 stösst dabei zunächst auf die Seite 22 der Rückhalterippe 19. Die geometrische Formauslegung ist so gewählt, dass das vorstehende Kunststoffteil 8 auf Grund des Drucks auf Seite 22 der Rückhalterippe 19 kontinuierlich und bis ca. 100° aufgestellt wird. Die Schneidekante 14 gleitet dann von der Seite 22 auf die Seite 21 der Rückhalterippe 19 hinüber und verkeilt sich dort. Die geometrische Formauslegung ist auch so gewählt, dass sich die Schneidekante 14 anschliessend nur noch in der Seite 22 und nicht mehr in der Seite 21 der Rückhalterippe 19 verkeilen kann. Das vorstehende Kunststoffteil 8 wird dann beim Fortsetzen der Drehbewegung weiter herumgeklappt. Fig. 4 zeigt die Klapprichtung und eine umgeklappte Lage von ca. 140° des vorstehenden Kunststoffteils 8. Nach Umklappen des vorstehenden Kunststoffteils 8 hebt sich die Schneidekante 14 nur wenig und erzeugt auf Grund der Drehbewegung eine Zugspannung auf die dünne Verbindung 9. Diese zunehmende Zugspannung führt schlussendlich zur Abtrennung der dünnen Verbindung 9 und zur vollständigen Entfernung des vorstehenden Kunststoffteils 8. Das vorstehende Kunststoffteil weist beim Abreissvorgang einen Winkel zwischen ca. 100 bis 140° zur ursprünglichen Lage auf. Nach vollständiger Abtrennung durch Drehen des oberen Teils 4 fällt das vorstehende Kunststoffteil 8 ab und gibt die Öffnung unterhalb des vorstehenden Kunststoffteils 8 des unteren Teils 3 frei.

Durch Drehen des oberen Teils 4 des Drehverschlusses können anschliessend weitere Öffnungen 11 des oberen Teils 4 über die aufgeschnittene Öffnung 13 des unteren Teils 3 gebracht werden, womit unterschiedliche Öffnungen zur Entnahme des Inhalts möglich sind. Es sind jedoch auch mehrere Öffnungen 11 und verschiedene Formen der Öffnungen 11 anwendbar in Verbindung mit dem erfindungsgemässen Drehverschluss mit Rückhalterippe.

im Ausführungsbeispiel sind im weiteren im unteren Teil 3 vier Arretierungsrippen 18 vorhanden, welche in eine von vier Nuten im oberen Teil 4 passen. Dadurch können nach Entfernung des vorstehenden Kunststoffteils 8 durch Drehbewegungen vier arretierte Positionen des oberen Teils 4 auf dem unteren Teil 3 eingestellt werden. Mit den vier gewählten Positionen wird ein nicht beabsichtigtes Drehen des oberen Teils 4 verhindert. Im Ausführungsbeispiel ist im weiteren ein Garantiering 10 vorhanden, dessen Klappflügel 16 beim Aufschrauben auf ein Behältnis in eine Nut des Behältnisses einrasten. Beim Entfernen des unteren Teils 3 durch Aufdrehen vom Behältnis lässt sich der Garantiering 10 nicht entfernen, wodurch die Garantiestege 17 brechen. Um eine mögliche unerwünschte Krümmung der Oberfläche 15 beim Aufdrehen auf das Behältnis zu verhindern, sind im unteren Teil zusätzlich Verstärkungsrippen 13 vorhanden. Um ein Gleiten der Finger während der Drehbewegung zu verhindern sind Greifrippen 1 im unteren Teil 3 und im oberen Teil 4 vorhanden. Es sind Drehverschlüsse auch ohne oder mit mehreren oder anders geformten Arretierungsrippen, Nuten, Kunststoffklingen, Verstärkungsrippen oder Greifrippen sowie auch Drehverschlüsse ohne oder mit jedem anderen Garantiering versehen, Teil der Erfindung, sofern sie mit einer erfindungsgemässen Rückhalterippe 19 ausgerüstet sind.

In Fig. 5 bis Fig. 6 ist ein etwas unterschiedliches Ausführungsbeispiel dargestellt. Der Drehverschluss setzt sich auch in diesem Ausführungsbeispiel aus einem unteren Teil 3' und einem oberen Teil 4' zusammen, wobei der obere Teil 4' auf den unteren Teil 3' aufgesetzt wird und um die Achse 5' leicht drehbar ist. Der Drehverschluss mit Kunststoffklinge wird auf das Behältnis durch ein im unteren Teil 3' vorhandenes Gewinde 20' aufgeschraubt. Die Drehrichtung des oberen Teils 4' ist mit einem Pfeil 6' gekennzeichnet. Die Kunststoffklinge 2' setzt sich aus einer Öffnung 7' und einer Schneidekante 14' mit Schneidewinkel 24' zusammen.

In die Öffnung 7' des oberen Teils passt das vorstehende Kunststoffteil 8', welches bei der Drehbewegung mit Hilfe der Kunststoffklinge 2' abgetrennt werden soll. Wird nun der obere Teil 4' gedreht, so stösst die Schneidekante 14' der Kunststoffklinge 2' auf die dünne Kunststoffwand 9' des vorstehenden Kunststoffteils 8' im unteren Teil 3'. Bei Fortsetzung der Drehbewegung schneidet sich die Schneidekante 14' in die dünne Kunststoffwand 9' des vorstehenden Kunststoffteils 8' und trennt dabei die dünne Kunststoffwand 9'. Bei Fortsetzung der Drehbewegung schiebt sich die Schneidekante 14' und die Kunststoffklinge 2' unter das vorstehende Kunststoffteil 8' wobei die Kunststoffwand 9' weiter durchtrennt wird. Nach fast vollständigem Durchschneiden der seitlichen Verbindungen 9' stösst die Schnittkante 14' jedoch bei der Rückhalterippe 19' auf Widerstand. Die geometrische Formauslegung ist so gewählt, dass das vorstehende Kunststoffteil 8' auf Grund des Drucks auf die Rückhalterippe 19' kontinuierlich und bis ca. 100° aufgestellt wird. Die Schneidekante 14' verkeilt sich in der Rückhalterippe 19'. Das vorstehende Kunststoffteil 8' wird dann beim Fortsetzen der Drehbewegung weiter herumgeklappt. Nach Umklappen des vorstehenden Kunststoffteils 8' hebt sich die Schneidekante 14' ganz wenig und erzeugt auf Grund der Drehbewegung eine Zugspannung auf die dünne Verbindung 9'. Diese zunehmende Zugspannung führt schlussendlich zur Abtrennung der dünnen Verbindung 9' und zur vollständigen Entfernung des vorstehenden Kunststoffteils 8'. Das vorstehende Kunststoffteil weist beim Abreissvorgang einen Winkel zwischen ca. 100 bis 140° zur ursprünglichen Lage auf. Nach vollständiger Abtrennung durch Drehen des oberen Teils 4' fällt das vorstehende Kunststoffteil 8' ab und gibt die Öffnung unterhalb des vorstehenden Kunststoffteils 8' des unteren Teils 3' frei. Im Ausführungsbeispiel gemäss Fig.5 sind nun zusätzliche Öffnungen 11' im oberen Teil 4' vorhanden, womit weitere Öffnungen zur Entnahme des Inhalts möglich sind.

## Patentansprüche

1. Drehverschluss für einen Behälter, bestehend aus einem oberen Teil (4) mit einer Schneidevorrichtung (2), und einem unteren Teil (3) mit einem Kunststoffteil (8), der über eine nach oben abstehende dünne Kunststoffwand (9) mit der äusseren Oberfläche (15) des Unterteils verbunden ist, wobei die Kunststoffwand (9) durch eine Drehbewegung des Oberteils mittels seiner Schneidevorrichtung (2) zur Bildung einer Öffnung durchschnitten werden kann, wodurch der Kunststoffteil (8) nach oben wegklappt, **dadurch gekennzeichnet, dass** sich an der Unterseite des Kunststoffteils (8) zumindest eine Rückhalterippe (19) befindet, die so angeordnet ist, dass sich die Schneidkante (14) der Schneidevorrichtung in der Endphase der Aufschneidebewegung darin derart verkeilt, dass der Kunststoffteil (8) durch die weitere Drehbewegung vollständig abgerissen wird.

2. Drehverschluss nach Anspruch 1 **dadurch gekennzeichnet, dass** der untere Teil (3) mit den Rückhalterippen (19) einstückig hergestellt ist.

3. Drehverschluss nach Anspruch 1 bis 2, **dadurch gekennzeichnet, dass** der obere Teil (4) auf dem unteren Teil (3) mit Schnappflügeln (12) festsitzt und sich beim Drehen nicht vom unteren Teil (3) löst.

## Claims

1. A turn-lock closure for a container, comprising an upper part (4), having a cutting device (2), and a lower part (3), having a plastic part (8), which is connected to the outer surface (15) of the lower part via an upwardly projecting thin plastic wall (9), the plastic wall (9) being able to be cut through to form an opening by a rotating movement of the upper part using its cutting device (2), through which the plastic part (8) folds away upward,
**characterized in that** at least one retention rib (19) is located on the bottom of the plastic part (8), which is positioned so that the cutting edge (14) of the cutting device wedges therein in the final phase of the cutting movement in such a way that the plastic part (8) is completely torn off by the further rotating movement.

2. The turn-lock closure according to claim 1,
**characterized in that** the lower part (3) is manufactured in one piece with the retention rib (19).

3. The turn-lock closure according to claims 1 through 2,
**characterized in that** the upper part (4) is fixed on the lower part (3) using snap wings (12) and does not detach from the lower part (3) upon rotation.

## Revendications

1. Capsule quart de tour pour récipient, composée d'une partie supérieure (4) présentant un dispositif de coupe (2) et d'une partie inférieure (3) comportant une pièce en matière plastique (8) qui est reliée par une paroi en matière plastique mince (9) proéminente vers le haut à la surface extérieure (15) de la partie inférieure, la paroi en matière plastique (9) pouvant être percée par un mouvement de rotation de la partie supérieure au moyen de son dispositif de coupe (2) pour former une ouverture, ce qui rabat la pièce en matière plastique (8) vers le haut, **caractérisée en ce que**, sur le côté inférieur de la pièce en matière plastique (8), se trouve au moins une nervure de retenue (19) qui est disposée de manière à ce que l'arête de coupe (14) du dispositif de coupe se cale dedans en phase finale du mouvement de découpe de manière à ce que la pièce en matière plastique (8) soit complètement arrachée par la poursuite du mouvement de rotation.

2. Capsule quart de tour selon la revendication 1, **caractérisée en ce que** la partie inférieure (3) est fabriquée en une seule pièce avec les nervures de retenue (19).

3. Capsule quart de tour selon les revendications 1 à 2, **caractérisée en ce que** la partie supérieure (4) est fixée sur la partie inférieure (3) au moyen d'ailes à déclic (12) et ne se détache pas de la partie inférieure (3) lors de la rotation.
